# EUROPÄISCHE PATENTSCHRIFT

(11) **EP 0 757 553 B1**
(45) Veröffentlichungstag und Bekanntmachung des Hinweises auf die Patenterteilung: **02.08.2000**
(21) Anmeldenummer: 95917950.8
(22) Anmeldetag: 25.04.1995
(51) Int. Cl.: A61J 1/20

(54) **EINSTÜCKIGE APPLIZIERVORRICHTUNG ZUR KONTAMINATIONSFREIEN VERABREICHUNG VON ARZNEIMITTELN (ZYTOSTATIKA)**
ONE-PIECE DISPENSING DEVICE FOR THE CONTAMINATION-FREE ADMINISTRATION OF MEDICAMENTS (CYTOSTATICA)
DISTRIBUTEUR FAIT D'UNE SEULE PIECE POUR L'ADMINISTRATION SANS CONTAMINATION DE MEDICAMENTS (CYTOSTATIQUES)

(30) Priorität: 28.04.1994 DE 9407022 U; 29.06.1994 DE 4422960; 21.09.1994 DE 4433669
(43) Veröffentlichungstag der Anmeldung: 12.02.1997
(73) Patentinhaber: PRIMED HALBERSTADT MEDIZINTECHNIK GMBH, 38820 Halberstadt (DE); Menz, Marina, 07745 Jena (DE)
(72) Erfinder: LEIBITZKI, Harry, D-38820 Halberstadt (DE); MENZ, Marina, D-07745 Jena (DE); NEUBAUER, Norbert, D-38820 Halberstadt (DE); VOGT, Sebastian, D-07749 Jena (DE); WIENZEK, Gerhard, D-38820 Halberstadt (DE)
(74) Vertreter: Pfeiffer, Rolf-Gerd, Dipl.-Phys.
(86) Internationale Anmeldenummer: EP9501547
(87) Internationale Veröffentlichungsnummer: WO9529661

(56) Entgegenhaltungen:
- EP-A- 0 273 015
- EP-A- 0 327 519
- EP-A- 0 416 454
- EP-A- 0 548 577
- US-A- 4 863 454

## Beschreibung

Die Erfindung betrifft eine einstückige Appliziervorrichtung zur kontaminationsfreien Verabreichung von Arzneimitteln (Zytostatika), die insbesondere in der ambulanten Behandlung zur Anwendung gelangt.

Eine derartige Appliziervorrichtung ist aus EP-A-416 454 bekannt.

Zum Vermischen und Überleiten von pharmazeutischen Lösungen von einem Behälter in ein oder mehrere andere Behälter ist es erforderlich, daß die Verbindung so ausgebildet ist, daß ein Austritt der pharmazeutischen Lösung und damit eine Kontamination der Oberflächen der Behälter und somit des medizinischen Personals vermieden wird. Besonders im Hinblick auf das Vermischen und Überleiten von hochtoxischen Zytostatika-Lösungen, die bei unkontrollierter Freisetzung Krankheiten verursachen können, ist ein kontaminationsfreies Überleiten und Vermischen erforderlich.

Das Mischen von Infusionslösungen mit festen oder flüssigen Substanzen erfolgt nach dem Stand der Technik mittels einer Spritze und der Entnahme bzw. Zugabe aus bzw. in unterschiedliche Behälter, ehe die gemischte Infusionslösung zur Infusion bereitgestellt werden kann. Durch dabei möglich auftretende Überdrucke in den unterschiedlichen Behältern und das freie Handhaben der Spritze, sind Kontaminationen nicht vermeidbar. Bei dieser Vorgehensweise ist das Arbeiten unter entsprechenden Abzugseinrichtungen, die in der medizinischen Praxis äußerst störend sind, erforderlich. Desweiteren sind speziell gestaltete Zuspritzöffnungen an Infusionsbehältern vorgeschlagen worden, die das Vermischen der genannten Substanzen zwar erleichtern, das Kontaminationsproblem aber ebenfalls nicht lösen. In weiterer Verbesserung für den dargestellten Zweck ist aus EP 0 363 770 A1 ein Konnektor für einen Behälter für pharmazeutische Lösungen und ein Behälter für Infusionslösungen (EP 0 330 130) bekannt. Der in EP 0 363 770 beschriebene Konnektor besteht im wesentlichen aus einem rohrartigen Kopplungsteil und einem dieses abschließendes Absperrorgan. Bei diesem Vorschlag setzt sich das Kopplungsteil aus einem hohlen Einstechdorn und einem sich daran anschließenden in ein schlauchförmiges Anschlußteil eines Behälters einsteckbaren hohlen Teil zusammen, das durch ein von außen lösbares Absperrorgan abgeschlossen ist. Bei dieser vorgeschlagenen Lösung hat sich bei Verwendung jedoch herausgestellt, daß auch bei Einsatz von zu konnektierenden Behältern mit Gummistopfenabschluß ein Austreten von Aerosolen nicht zuverlässig verhindert werden kann. Ferner sind aus US-PS 4 675 020 und EP 0 028 198 Konnektoren bekannt, die aber ebenfalls das Kontaminationsproblem nicht in der gewünschten Weise beheben und darüber hinaus, wie auch die anderen beschriebenen Lösungen, lediglich die Verbindung zweier mit pharmazeutischen Lösungen gefüllter Behälter ermöglichen. Dies beinhaltet, daß diese Lösungen nicht, oder nur bedingt anwendbar sind, wenn z.B. die Auflösung eines Präparats bspw. zweier Lösungsmittel bedarf.

Der Erfindung liegt die Aufgabe zugrunde, eine Appliziervorrichtung zur Verbindung Arzneimittel (Zytostatika) beinhaltender Behälter mit Verabreichungsinstrumentarien anzugeben, die Kontaminationen der Umgebung des Arzneimittelbehälters während seiner Konnektierung bis hin zur Entsorgung ohne großen gerätetechnischen Aufwand gewährleistet.

Die Aufgabe der Erfindung wird durch die Merkmale des Patentanspruchs 1 gelöst. Die Erfindung stellt eine Appliziervorrichtung zur Verfügung, die insbesondere bei ambulanten Behandlungen zur Anwendung gelangt und keine hohen Anforderungen an das medizintechnische Personal bei ihrer Verwendung stellt und dieses von Kontaminationsproblemen freistellt.

Die Erfindung soll anhand von Ausführungsbeispielen näher erläutert werden. Es zeigen:
- Fig. 1: eine Ausführungsform der Erfindung zur Verabreichung von Arzneimitteln (Zytostatika), die in flüssiger Form bereitstehen,
- Fig. 2: eine Ausführungsform, die der Auflösung in fester Form angebotener Arzneimittel (Zytostatika) bzw. der Mischung zweier flüssiger Arzneimittel dient,
- Fig. 3: eine Ausführungsform, die insbesondere der Auflösung in fester Form angebotener Arzneimittel dient, wobei eine Zufuhrmöglichkeit variabler Mengen von Lösungsmitteln geschaffen ist und
- Fig. 4: eine detailliertere Darstellung eines gemäß der Erfindung einstückig ausgebildeten Kopplungsteils.

In Figur 1 ist eine Appliziervorrichtung dargestellt, die aus einem Kopplungsteil 1 besteht, welches einen Einstechdorn 2 beinhaltet. Dieses Kopplungsteil ist mittels einer Schlauchverbindung 3, 31 unlösbar mit einem flexiblen, bei Erstanwendung der Anordnung ausschließlich mit einem Gas befüllten. Behälter 4 unlösbar durch Verklebung oder Verschweißung verbunden. Innerhalb der Schlauchverbindung ist ein mechanisch betätigbares Absperrventil 5 vorgesehen. Weiterhin trägt der flexible Behälter 4 einen, ebenfalls mit ihm unlösbar verbundenen schlauchartigen Abfluß 6. In den Abfluß 6 ist ein weiteres mechanisches Absperrventil 7 integriert angeordnet. An den Anschluß 6 sind nicht dargestellte Verbindungsschläuche zum Patienten, wie z.B. auch übliche Katheter, anschließbar. Das Kopplungsteil 1 besteht seinerseits aus einem topfförmigen, unelastischen Hohlkörper 11, der ein inneres Aufnahmeprofil 12 aufweist. Der Hohlkörper 11 ist vorteilhaft zusätzlich mit nicht dargestellten elastischen Dichtmitteln ausgekleidet. Das Aufnahmeprofil 12 ist nach innen konisch verjüngt ausgeführt und trägt Widerhakflächen 13. Zur Verabreichung eines Arzneimittels (Zytostatika), das in Behältern zur Verfügung gestellt wird, deren Flaschenhals vom Kopplungsteil 1 aufgenommen werden kann, wird der in Fig. 3 schematisch angedeutete Arzneimittelbehälter 100 in das Kopplungsteil 1 eingeführt und aufgedrückt. Dabei ist die relative Höhenfestlegung der Eindringtiefe des Einstechdorns 2 zu den Widerhakflächen 13 so festgelegt, daß, wenn der Einstechdorn 2 den Einstichboden des Arzneimittelbehälters 100 durchdrungen hat, die Widerhakflächen 13 unmittelbar in entsprechende Gegenflächen des Flaschenhalses des Arzneimittelbehälters 100 eingreifen und diesen somit mit dem Kopplungsteil 1 unlösbar verbinden. Dadurch ist gewährleistet, daß während des Konnektierens und der nachfolgend durchzuführenden Infusion weder das medizintechnische Personal noch die Umgebung mit aus dem Arzneimittelbehälter ausdringenden Aerosolen o.ä. kontaminiert werden. Nach erfolgter Konnektierung des Arzneimittelbehälters 100 wird über ein mechanisch betätigbares Absperrventil 5 der Weg zum, z.B. mit Luft gefüllten, sterilen, flexiblen Behälter 4 freigegeben. Die Luft kann in den Arzneimittelbehälter 100 gedrückt und anschließend die erforderliche, dosierbare Menge des flüssigen Arzneimittels in den Behälter 4 abgesaugt bzw. abgelassen werden. Erst danach wird der Weg des Arzneimittels zum Patienten über den schlauchartigen Abfluß 6, der durch das mechanische Absperrventil 7 öffenbar ist, freigegeben. Die sich an den Abfluß 6 anschließenden Leitmittel, die in üblicher Weise mit einem, mit dem Abfluß 6 verbundenen Steckadapter 61 verbunden werden, sind nicht näher dargestellt.

In Figur 2 ist eine weitere Ausführungsform der Erfindung dargestellt, die sich von der Ausführung nach Fig. 1 durch eine andere Ausbildung oberhalb des Schlauchverbindungsanschlußstückes 31 entlang einer Linie X-X unterscheidet. Dabei zweigen von der Schlauchverbindung 31, mit dieser unlösbar verbunden, zwei Schlauchverbindungen 32 ab, von denen jede ein mechanisch betätigbares Absperrventil 5, 51 beinhaltet. In einer bevorzugten Ausführungsform sind die beiden Schlauchverbindungen 32 mit je einem Kopplungsteil 1 versehen, die analog wie unter Fig. 1 beschrieben ausgeführt sind. Diese Ausführung dient insbesondere der Verabreichung von Arzneimitteln (Zytostatika), die in fester Form, wie Pulvern, zur Verfügung stehen. Die Vorgehensweise ist dabei folgende: zunächst wird das erste Kopplungsteil 1 mit einem Behälter, der ein entsprechendes Lösungsmittel beinhaltet und danach das zweite Kopplungsteil 1 mit einem Behälter, der das aufzulösende Arzneimittel beinhaltet konnektiert. Nach Öffnen des Absperrventils 51 gelangt eine vorgebbare Menge des Lösungsmittels in den flexiblen Behälter 4, bei geschlossener Stellung der Absperrventile 7 und 5. Danach wird das Absperrventil 51 geschlossen und das Absperrventil 5 geöffnet, um den Weg zum Behälter mit dem zu lösenden Arzneimittel (Zytostatika) freizugeben, dabei wird der flexible Behälter 4 mit Druck beaufschlagt. Nach dem Lösungsvorgang kann das gelöste Arzneimittel in den Behälter 4 zurückgelangen. Die Absperrventile 5 und 51 werden in geschlossene Stellung überführt und die Verabreichung des gelösten Arzneimittels kann analog, wie unter Fig. 1 beschrieben erfolgen. Selbstverständlich kann eine Ausführung gemäß Fig. 2 auch Verwendung finden zur dosierten Vermischung zweier flüssiger Arzneimittel, deren Behälter an das erste und zweite Kopplungsteil 1 anschließbar sind.

In der Figur 3 ist eine besonders vorteilhafte Appliziervorrichtung gemäß der Erfindung dargestellt, die aus einem Kopplungsteil 1 besteht, welches ebenfalls einen Einstechdorn 2 beinhaltet. Dieses Kopplungsteil 1 ist mittels einer Schlauchverbindung 31 unlösbar mit einem flexiblen, sich selbst stützenden, mit einem Gas befüllten Behälter 41 unlösbar durch Verklebung oder Verschweißung verbunden. Innerhalb der Schlauchverbindung ist ein mechanisch betätigbares Absperrventil 5 vorgesehen. Weiterhin trägt genannter Behälter 41 analog zu Fig. 1 einen ebenfalls mit ihm unlösbar verbundenen schlauchartigen Abfluß 6, innerhalb dessen ein weiteres mechanisches Absperrventil 7 integriert angeordnet ist.
In weiterer, besonders vorteilhafter Ausgestaltung vorliegender Erfindung zweigt von der Schlauchverbindung 31 ein mit dieser ebenfalls unlösbar verbundener zweiter Schlauchanschluß 32 ab, an den sich als mechanisches Absperrventil ein Rückschlagventil 52 anschließt, das entgegen der Richtung zum flexiblen Behälter 41 eine sperrende Wirkung zeigt. Das Rückschlagventil 52 ist mit einem Anschlußstutzen 521 zur Aufnahme eines kegelförmigen Anschlußstücks 9 versehen. Dieser Anschlußstutzen 521 ist bevorzugt als Luer-Lock-Anschluß ausgeführt, der insbesondere zur Aufnahme eines kegelförmigen Auslaufendes einer üblichen Spritze dient. Weiterhin kann ein analoges Absperrventil 5 zwischen dem Rückschlagventil 52 und der Schlauchverbindung 31 vorgesehen sein. Der Luer-Lock-Anschluß ist bevorzugt so ausgebildet, daß er selbst in das Rückschlagventil derart eingreift, daß er ein Öffnen desselben bei Konnexion mit dem kegelförmigen Spritzenauslaufende 9 bewirkt.
Die vorgeschlagene Ausführung dient insbesondere der Verabreichung von Arzneimitteln (Zytostatika), die in fester Form, wie Pulvern, zur Verfügung stehen. Die Vorgehensweise ist dabei folgende: zunächst wird mit dem Kopplungsteil 1 der Behälter 100, der das aufzulösende Arzneimittel beinhaltet, durch Eindrücken in Pfeilrichtung konnektiert. Der Weg zur Schlauchverbindung 31 wird durch das Absperrventil 5 dabei weiterhin verschlossen gehalten. Danach wird eine, in der Regel mit Kochsalzlösung, variabel, in Abhängigkeit von der aufzulösenden Menge, des in fester Form vorliegenden Arzneimittels, befüllbare Spritze mit ihrem kegelförmigen Auslaufende 9 mit dem Luer-Lock-Anschluß 521 konnektiert, wobei das Rückschlagventil 52 geöffnet wird. Das Lösungsmittel ist jetzt in den flexiblen, sich selbst stützenden, mit einem Gas, vorzugsweise Luft, befüllten Behälter 41 einbringbar. Nachdem dies erfolgt ist, wird die Spritze entfernt, wobei das Rückschlagventil 52 den kontaminationsfreien Abschluß nach außen gewährleistet. Sollte die Spritze oder sonstiger Vorratsbehälter für das Lösungsmittel in konnektierter Stellung verbleiben, ist ein weiteres Absperrventil 5 zwischen Rückschlagventil 52 und der Schlauchverbindung 31 vorzusehen, was nach Lösungsmitteleinbringung in den Behälter 41 zu verschließen wäre. Erst danach wird das erste Absperrventil 5 zum Kopplungsteil 1 geöffnet, die definiert vorgegebene Menge des Lösungsmittels in den Behälter mit dem aufzulösenden Arzneimittel gedrückt, und die Lösung nach Auflösung in den Behälter 41 geleitet. Der Arzneimittelbehälter 100 bleibt mit dem Teil 1 unlösbar und dichtend verbunden, das erste Absperrventil 5 wird geschlossen.
Es liegt im Rahmen der Erfindung, das Absperrventil 5 als Dreiwegeventil auszubilden, das unmittelbar vor Eintritt der Schlauchverbindung 31 in den Behälter 41 eingebracht ist.
Die Freigabe des gelösten Arzneimittels zum Patienten erfolgt durch Öffnung des Absperrventils 7.
Im Gegensatz zu der Ausführung gemäß Fig. 2, bei der auch die zur Auflösung dienenden Lösungsmittel in mengenmäßig vorkonfektionierter Form in entsprechenden Behältnissen bereitstehen müßten, was insbesondere in kleineren Arztpraxen Schwierigkeiten verursachen könnte, da z.B. Kochsalzlösungen dort in der Regel ausschließlich in größeren Abfüllungen vorhanden sind, weist die Ausführung gemäß Fig. 3 den Vorteil auf, daß durch die Ausbildung einer zweiten Konnexionsstelle, eine kontaminationsfreie Ankopplung einer üblichen Spritze mit variabler Befüllmenge ermöglicht wird. Außerdem wird dadurch das Spektrum aufzulösender Arzneimittelmengen beliebig erweitert.

In Figur 4 ist schließlich ein Kopplungsteil 1, teilweise im Schnitt, detaillierter dargestellt. In einer bevorzugten Ausführungsform sind dabei, alle bezeichneten Teile: Einstechdorn 2, Hohlkörper 11, Aufnahmeprofil 12 und ein Anschlußstück 8, die vorzugsweise aus einem Kunststoff bestehend, einstückig ausgebildet, d.h. auch der Einstechdorn 2 ist integrierter Bestandteil des Kopplungsteils 1. Bevorzugt läßt sich das gesamte Kopplungsteil 1 als einheitliches Spritzteil herstellen. Die dargestellten Einschnitte 21, die ebenfalls bei der Herstellung des Kopplungsteils 1 mittels Kunststoffspritzen zugleich erzeugt werden, dienen der elastischen, unlösbaren Aufnahme des entsprechenden Gegenstücks des Arzneimittelbehälters.

Die Erfindung ist in ihrem Wesen nicht auf die Anzahl der beschriebenen Anschlüsse beschränkt. Wesentlich ist in jedem Fall jedoch, daß ein flexibler, mit einem Gas befüllter Behälter 4, 41, zum Einsatz gelangt, der mit wenigstens zwei, wahlweise offen- und schließbaren Verbindungsleitungen zu definiert gestalteten Kopplungsmitteln bzw. in Richtung der Arzneimittelabgabe versehen ist. Dabei kann die gesamte Appliziervorrichtung, die den bereits mit einem Gas (bevorzugt Luft) gefüllten Behälter beinhaltet in sterilisierter Form bereitgestellt werden.

### Bezugszeichenliste

- 1 -: Kopplungsteil
- 11 -: topfförmiger Hohlkörper
- 12 -: Aufnahmeprofil
- 13 -: Widerhakflächen
- 2 -: Einstechdorn
- 21 -: Einschnitte
- 3, 31, 32 -: Schlauchverbindung
- 4 -: flexibler, mit einem Gas befüllbarer Behälter
- 41 -: flexibler, sich selbst stützender, mit einem Gas befüllter Behälter
- 5, 51, 7 -: Absperrventil
- 52 -: Rückschlagventil
- 521 -: Anschlußstutzen (Luer-Lock-Anschluß)
- 6 -: Abfluß
- 61 -: Steckadapter
- 8 -: Anschlußstück
- 9 -: kegelförmiges Anschlußstück (Luer-Lock-Anschluß)
- 100 -: Arzneimittelbehälter

## Patentansprüche

1. Einstückige Appliziervorrichtung zur kontaminationsfreien Verabreichung von Arzneimitteln (Zytostatika),
- wenigstens ein Kopplungsteil (1) zur Herstellung einer unlösbaren Verbindung mit einem, ein Arzneimittel beinhaltenden Behälter (100) aufweisend, wobei genanntes Kopplungsteil (1) einen Einstechdorn (2) und Widerhakflächen (13) zur Aufnahme des Arzneimittelbehälters umfaßt,
- wobei genanntes Kopplungsteil (1) über eine Schlauchverbindung (3, 31 ; 32, 31) unlösbar mit einem flexiblen, bei Erstanwendung der Anordnung ausschließlich mit einem Gas befüllten Behälter (4; 41) verbunden ist,
- wobei genannter Behälter (4; 41) unlösbar mit einem weiteren schlauchartigen Abfluß (6) versehen ist und
- wobei in genannten Verbindungsleitungen (3, 31; 32, 31, 6) je ein mechanisch betätigbares Absperrventil (5; 51, 7) integriert ist.

2. Einstückige Appliziervorrichtung nach Anspruch 1., dadurch gekennzeichnet, daß die mit dem flexiblen, mit einem Gas befüllten Behälter (4; 41) verbundene Schlauchverbindung (31) unlösbar mit zwei Schlauchverbindungen (32) versehen ist, innerhalb derer jeweils ein mechanisch betätigbares Absperrventil (5, 51; 52) vorgesehen ist, wobei zumindest eine der Schlauchverbindungen (32) mit einem Kopplungsteil (1) versehen ist.

3. Einstückige Appliziervorrichtung nach Anspruch 1. und 2., dadurch gekennzeichnet, daß das Kopplungsteil (1) durch einen topfförmigen, unelastischen und den Einstechdorn (2) dichtend umgebenden Hohlkörper (11) gebildet ist, der ein inneres Aufnahmeprofil (12) aufweist, das einen unlösbaren Anschluß eines Arzneimittelbehälters (100) gewährleistet, wobei der relative Höhenunterschied der Spitze des Einstechdorns (2) zu Widerhakflächen (13) des Aufnahmeprofils (12) derart bemessen ist, daß die arretierende Wirkung der Widerhakflächen (13) unmittelbar nach Durchdringung des Einstichbodens des Arzneimittelbehälters mit diesem einsetzt.

4. Einstückige Appliziervorrichtung nach Anspruch 3., dadurch gekennzeichnet, daß das Kopplungsteil (1), im wesentlichen bestehend aus dem Hohlkörper (11), dem Aufnahmeprofil (12), einem Anschlußstück (8) und dem Einstechdorn (2) aus dem gleichen Material, vorzugsweise einem Kunststoff, gefertigt und einstückig ausgebildet sind.

5. Einstückige Appliziervorrichtung nach Anspruch 1., dadurch gekennzeichnet, daß der Behälter (4) durch einen sich selbst stützenden Behälter (41) gebildet ist.

6. Einstückige Appliziervorrichtung nach Anspruch 2 oder 5, dadurch gekennzeichnet, daß wenigstens ein mechanisch betätigbares Absperrventil auf der Befüllungsseite des Behälters (4; 41) als Rückschlagventil (52) ausgebildet ist, das einen Anschlußstutzen (521) zur Aufnahme eines kegelförmigen Anschlußstücks (9), über das variable Mengen an Lösungsmittel zuführbar sind, umfaßt.

7. Einstückige Appliziervorrichtung nach Anspruch 6., dadurch gekennzeichnet, daß der Anschlußstutzen (521) als Luer-Lock-Anschluß ausgebildet ist, der durch Verdrehen das Rückschlagventil (52) offenbar ist.

## Claims

1. One-piece dispensing device for contamination-free administration of drugs (cytostatica) comprising
- at least one coupling member (1) for establishing a non-detachable connection with a drug containing container (100),
said coupling member (1) including an insertion pin (2) and a barbed area (13) for receiving said drug container,
- wherein said coupling member (1) being non-detachably connected via a hose connection (3, 31; 32, 31) to a flexible receptacle (4, 41) exclusively filled with a gas prior to a first application of said device, and
- wherein said receptacle (4, 41) being non-detachably provided with a further hose-like outlet (6), and
- wherein in each of the connection lines (3, 31; 32, 31, 6) a respective mechanically operable stop valve (5; 51, 7) being integrated.

2. One-piece dispensing device as claimed in claim 1, characterized in that said hose connection (31) connected to the flexible receptacle (4; 41) filled with a gas is non-detachably provided with two hose connections (32) into each of which a respective mechanically operable stop valve (5, 51; 52) is installed, at least one of said hose connections (32) being provided with one coupling member (1).

3. One-piece dispensing device as claimed in claim 1 and 2, characterized in that said coupling member (1) is constituted of a cup-shaped inelastic hollow body (11) enclosing and sealing said insertion pin (2), and being provided with an interior reception profile (12) ensuring a non-detachable contact to a drug container (100), in which the height of the tip of the insertion pin (2) relative to a said barbed area (13) of the reception profile (12) is adapted to actuate the arresting effect of the barbed area (13) with the drug container directly after piercing the insertion base of the latter.

4. One-piece dispensing device as claimed in claim 3, wherein said coupling member (1), substantially consisting of the hollow body (11), the reception profile (12), a connection piece (8), and the insertion pin (2), is manufactured as one piece and of the same material, preferably plastics.

5. One-piece dispensing device as claimed in claim 1, wherein said receptacle (4) is embodied as a self-supporting receptacle (41).

6. One-piece dispensing device as claimed in claim 2 or 5, wherein at least one mechanical operable stop valve on the inlet side of the receptacle (4, 41) is a check valve (52), comprising a socket (521) for receiving a nozzle end portion (9) permitting the supply of variable amounts of solvents.

7. One-piece dispensing device as claimed in claim 6, characterized in that said socket (521) is a Luer-lock joint which, by turning, opens the check valve (52).

## Revendications

1. Appareil monobloc pour application de médicaments (cytostatiques) sans risque de contamination,
- comprenant au moins une pièce de raccord (1) pour établir une liaison solidaire avec un récipient (100) contenant un médicament, la pièce de raccord (1) étant dotée d'une tige de perforation (2) et de surfaces de barbes (13) pour y fixer le récipient avec le médicament,
- la dite pièce de raccord (1) étant solidairement reliée par un raccord flexible (3, 31 ;32, 31 ) à un récipient (4; 41) rempli de gaz
- le dit récipient (4; 41) étant solidairement raccordé à une pièce d'écoulement (6) et
- dans les dits raccords flexibles (3, 31 ; 32, 31, 6) étant intégré un robinet d'arrêt mécanique (5 ; 51 ; 7).

2. Appareil d'application monobloc selon la revendication 1, il est caractérisé en ce que le raccord flexible (31) débouchant sur le récipient souple (4 ;41), que l'on peut remplir de gaz, est relié solidairement à deux raccords flexibles (32) dont chacun est doté d'un robinet d'arrêt mécanique (5 ;51 ;52) ; au moins un des raccords flexibles (32) est pourvu d'une pièce de raccord (1).

3. Appareil d'application monobloc selon les revendications 1 et 2, il est caractérisé en ce que la pièce de raccord (1) est constituée d'un corps creux rigide (11) en forme de pot entourant la tige de perforation (2) et présentant à l'intérieur un profil de réception (12) permettant le branchement solidaire d'un récipient (100) contentant le médicament ; la distance relative qui sépare la pointe de la tige de perforation (2) et les surfaces à barbes (13) du profil de réception (12) étant choisie de sorte que l'effet d'accrochage causé par les surfaces à barbes (13) se produise immédiatement après la perforation de la paroi du récipient contenant le médicament, par la tige .

4. Appareil d'application monobloc selon la revendication 3, il est caractérisé en ce que la pièce de raccord (1) constituée essentiellement du corps creux (11), du profil de réception (12), d'un raccord (8) et d'une tige de perforation (2) sont fabriqués dans une seule pièce et dans le même matériau.

5. Appareil d'application monobloc selon la revendication 1, il est caractérisé en ce que le récipient (4) est constitué par un récipient (41) qui, au dépit de sa souplesse, conserve sa forme.

6. Appareil d'application monobloc selon les revendications 2 ou 5, il est caractérisé en ce qu'au moins un robinet d'arrêt mécanique disposé sur le côté remplissage du récipient (4 ; 41) est conçu comme un clapet de retenue (52) comprenant un raccord tubulair (521) sur lequel on peut brancher une piéce de raccord conique (9) pour additionner le solvant dont la quantité peut varier d'une application à l'autre.

7. Appareil d'application monobloc selon la revendication 6, il est caractérisé en ce que le raccord tubulair (521) est du type Luer-Lock lequel permet d'ouvrir par rotation le clapet de retenue (52).
